# EUROPÄISCHE PATENTSCHRIFT

(11) **EP 0 854 233 B1**
(45) Veröffentlichungstag und Bekanntmachung des Hinweises auf die Patenterteilung: **15.10.2003**
(21) Anmeldenummer: 97118892.5
(22) Anmeldetag: 30.10.1997
(51) Int. Cl.: D21G 1/00, B05C 1/08, B05C 21/00

(54) **Verfahren und Vorrichtung zur Dämpfung von Kontaktschwingungen rotierender Walzen**
Process and apparatus for the damping of vibrations for rolls in contacting rotation
Procédé et appareil pour l'amortissement des vibrations de rouleaux en contact et en rotation

(30) Priorität: 18.12.1996 DE 19652769
(43) Veröffentlichungstag der Anmeldung: 22.07.1998
(73) Patentinhaber: Voith Paper Patent GmbH, 89522 Heidenheim (DE)
(72) Erfinder: Kustermann, Martin, Dr., 89522 Heidenheim (DE)

(56) Entgegenhaltungen:
- EP-A- 0 819 638
- DE-A- 4 232 920
- US-A- 5 077 997
- US-A- 5 201 586
- US-A- 5 961 899

## Beschreibung

Die Erfindung betrifft ein Verfahren und eine Vorrichtung zur Dämpfung von Kontaktschwingungen rotierender Walzen in einer Papiermaschine oder Streicheinrichtung gemäß dem Oberbegriff des Anspruches 1 sowie dem Oberbegriff des Anspruches 10.

In Papiermaschinen läuft die herzustellende Bahn über eine Vielzahl von Walzen, wobei wiederum an vielen Stellen jeweils mindestens zwei Walzen miteinander einen Nip bilden, durch den die Bahn läuft, z. B. in der Pressenpartie, in Streicheinrichtungen, in Wickelaggregaten oder Glätteinrichtungen. Hierbei tritt immer wieder das Problem von Kontaktschwingungen auf.

Das Wesen der Kontaktschwingung ist jenes, daß die Achsen der beiden nipbildenden Walzen sich im Betrieb relativ zueinander bewegen und so ungewollt verformen.

Dieses Problem verstärkt sich umso mehr, je höher die Bahngeschwindigkeit ist (zum Teil über 2.000 m/min) und je breiter die Bahn und damit die Maschine mit ihren entsprechenden Walzen ist.

Bei Bahngeschwindigkeiten von über 1.000 m/min und extrem großen Bahnbreiten, die bis zu 10 m betragen können, sind die Schwingungen so groß, daß die Walzen ungleichmäßig (polygonartig) sich verformen und verschleißen. Außerdem bewirken die Schwingungen eine schlechtere Runnability.

Bei Streichmaschinen ist eine verschlechterte Qualität des Längsprofiles des aufgetragenen Striches zu verzeichnen.

Es ist bereits bekannt, Schwingungen oder Durchbiegungen von Walzen auf passivem Wege zu dämpfen. Dies erfolgt z. B. durch Schaffung eines speziell gestalteten Strömungsquerschnittes eines Druckraumes in der stationären Zentralachse eines drehbaren Walzenmantels, wie in der DE 2950545 U1 offenbart ist.

Aus der US-5,431,261 ist ein Verfahren zur Dämpfung von Schwingungen einer großen Masse bekannt.
Bei diesem Verfahren wird ein Schwingungsunterdrücker mit einer zusätzlichen Masse verwendet, wobei die zusätzliche Masse gegen die zu dämpfende Masse wirkt.

In der noch nicht vorveröffentlichten Anmeldung EP-0 819 638 A ist ein Verfahren und eine Wickelvorrichtung zum Aufwickeln einer Papierbahn zu einer Rolle mit aktiver Schwingungsdämpfung beschrieben.

Hierbei umfaßt die Wickelvorrichtung eine Schwingungsunterdrückvorrichtung mit einer zusätzlichen Unterdrückmasse, die auf die Anpreßtrommel für den Tambour wirkt.

Die Schwingungsunterdrückvorrichtung umfaßt dabei mindestens einen Aktuator, der auf hydraulischem oder pneumatischem Wege arbeitet.

Der Aktuator erregt Schwingungen phasenversetzt, wodurch die Schwingungen der Anpreßtrommel weitgehend unterdrückt werden.

Aufgabe der Erfindung ist es, ein Verfahren und eine Vorrichtung anzugeben, mit denen Kontaktschwingungen von einander einen Nip bildenden Walzen zuverlässig beseitigt oder zumindest gedämpft werden können. Dabei soll keine zusätzliche Masse, wie beim bekannten Stand der Technik, Verwendung finden.

Erfindungsgemäß wird die Aufgabe durch das Kennzeichen des Anspruches 1 und des Anspruches 10 gelöst.

Zweckmäßige Ausgestaltungen ergeben sich aus den Unteransprüchen.

Die Erfinder haben erkannt, daß eine effektive Dämpfung der Schwingungen der zusammenwirkenden, d. h. nipbildenden Walzen nur durch eine aktive Anregung von außen auf wenigstens eine der Lagerstellen einer Walze (führer- und/oder triebseitig) erreicht werden kann. Die einzuleitenden Kräfte können dabei auch außer- oder innerhalb der Lagerstelle auf den Zapfen der Lagerung wirken. Ein an die Lagerstelle(n) 3 gesetzter Sensor kann die Schwingung der Walzen in vorteilhafter Weise messen und einen Befehl zur aktiven Dämpfung über ein Stellglied weiterleiten.

Es ist auch denkbar, den Sensor in Maschinenmitte zu positionieren.

Zur aktiven Dämpfung werden vorteilhafterweise solche Elemente benutzt, die eine Selbstanpassung an veränderte Bedingungen erlauben.

Dies ist sehr wichtig, um auf geänderte Produktionsverhältnisse (z. B. Geschwindigkeit) oder Maschinenverhältnisse (z. B. alternder Gummibezug der Walzen mit den damit verbundenen anderen elastischen Eigenschaften) richtig und schnell reagieren zu können.

In überraschender und nicht erwarteter Weise hat sich gezeigt, daß eine aktive und effektive Gegenmaßnahme an mindestens einer Lagerstelle trotz des dort liegenden Schwingungsknotens möglich ist.

Die Gegenschwingung ist eine Sinusschwingung. Sie kann aber auch eine impulsartige Schwingungscharakteristik (Rechteckschwingung) aufweisen. Die Gegenschwingung braucht nicht auf jede Amplitude wirken, sondern z. B. auf jede zweite, dritte oder vierte usw.

Nachfolgend soll die Erfindung anhand eines Ausführungsbeispiels näher erläutert werden:

Das Ausführungsbeispiel bezieht sich dabei auf eine Streicheinrichtung.

**Figur 1** zeigt die schematische Ansicht zweier zueinander angeordneter paralleler Walzen 1 und 2 einer Streicheinrichtung mit jeweils zugeordneten bekannten Auftragswerken 3 und 4, die hier aber nicht näher erläutert werden sollen. Zwischen beiden Walzen durch den Nip N läuft die zu beschichtende Bahn B, deren Laufrichtung mit einem Pfeil dargestellt ist.

Die beiden Walzen sind in der **Figur 1** waagrecht nebeneinander liegend dargestellt. Selbstverständlich sind auch andere Positionen denkbar, beispielsweise eine solche, wo die Verbindungsebene ihrer Rotationsachsen mit der Horizontalen einen Winkel bildet oder wo die beiden Walzen 1 und 2 direkt senkrecht übereinander angeordnet sind, wobei die Laufrichtung der Bahn B auch eine andere sein kann.

Im gewählten Ausführungsbeispiel ist die rechte Walze 2 schwenkbar beweglich über einen Schwenkmechanismus 5 um eine zu den Walzen 1 und 2 parallele Schwenkachse 6 in einem Lager 7 gelagert. Der Schwenkmechanismus 5 wird z. B. durch einen Schwenkzylinder 8 ausgelöst.

Die Walze 1 ist fest in Lagerung 9 gelagert, wobei diese in der Regel eine Walze mit elastischem Bezug, z. B. Gummi, PU o. ä. ist. Die Walze 2 ist entweder ebenfalls elastisch bezogen oder hat einen Stahl- oder Chrommantel.

Aus **Figur 1** ist des weiteren entnehmbar die Anordnung von erfindungsgemäßen Aktuatoren 10,11,12. Aktuator 10 ist an das Lager 9 gekoppelt, Aktuator 11 ist an das Lager 7 gekoppelt, und Aktuator 12 leitet eine Anregung parallel oder seriell zum Zylinder 8 ein. Die genannten Aktuatoren wirken den Kontaktschwingungen mit Gegenfrequenzen entgegen. Die Eigenfrequenz solcher Systeme beträgt häufig zwischen 30 und > 100 Hertz. Alle drei genannten Aktuatoren können getrennt die aktive Dämpfung ausführen. Es sind aber auch Varianten denkbar, wonach der Aktuator 10 und 11, oder Aktuator 10 und 12 gemeinsam wirken. Bei letzterem Fall entspricht dann die Wirkrichtung des Aktuators 12 aufgrund der Umlenkung über Schwenkachse 6 wieder der von Aktuator 11 (also im wesentlichen der radialen Verbindungslinie zwischen den Rotationsachsen 7 und 9 der nipbildenden Walzen 2 und 1.)

Es sind auch weitere Modifikationen denkbar, bei denen beispielsweise ein zweiter Aktuator 11'am Lager 7 angeordnet ist und dabei die Wirkrichtungen der Aktuatoren 11 und 11' im wesentlichen senkrecht aufeinander treffen.

Die Dämpfung der Kontaktschwingung ist auch erfolgreich einsetzbar bei einer solchen Anordnung von Walzen, wie sie aus Figur 2 entnehmbar ist.

Die **Figur 2** zeigt eine 2-Walzen-Auftragsvorrichtung mit den zwei Auftragswalzen 1 und 2 und zusätzlichen Übertragungswalzen 13 und 14, die gegenläufig zu den Auftragswalzen rotieren und mit diesen ebenfalls einen Nip N (flüssigkeitsgefüllt) bilden.

Den Nip N zwischen Auftragswalze 1 und 2 durchläuft hier die Warenbahn B in anderer Richtung als bei **Figur 1**.

Die Auftragswalzen weisen im allgemeinen (aber nicht notwendigerweise) den gleichen Durchmesser auf. Die Übertragungswalzen 13 und 14 haben vorzugsweise je einen kleineren Durchmesser als die Auftragswalzen. Wenigstens ein entsprechender Aktuator 10 oder 11 kann dann zur Schwingungsdämpfung an wenigstens einem Lager dieser Walzen 1 oder 2, 13 oder 14 eingesetzt werden.

Untersuchungen im Nip zwischen einer beweglichen und einer festen Walze haben folgende Auslenkungen (Schwingungen) ergeben, die mit nachfolgenden **Figuren 3, 4 und 5** verdeutlicht werden sollen. Die Auslenkung wurde jeweils in der Mitte der Walzen 1 und 2, also dort, wo bei der hier untersuchten Schwingungsform auch die Verformung am stärksten ist, ermittelt.

In der Y-Achse ist die Auslenkung (Schwingung) in mm x 10⁻² und in der X-Achse die Zeitdauer in sec aufgetragen.

In der **Figur 3** ist die Auslenkung der beweglichen Walze 2 dargestellt. Die volle Kurve zeigt dabei die starke Auslenkung ohne aktive Dämpfung. In gestrichelter Linie ist die nur noch sehr schwach-fast auf Null gehende - Auslenkung bei aktiver Dämpfung dargestellt.

In **Figur 4** ist eine weniger starke Auslenkung am Nip der festen Walze 1 zu erkennen. Auch hier ist in voller Linie die Auslenkung ohne Schwingungsdämpfung und in gestrichelter Linie mit Schwingungsdämpfung gezeichnet.
Aus Figur 5 ist ersichtlich, daß eine kaum zu verzeichnende Auslenkung in den Lagerungen 7 und 9 auftritt. Wie bei **Figur 3 und 4** ist auch hier die Auslenkung mit und ohne Schwingungsdämpfung mit gestrichelter bzw. voller Linie dargestellt.

Eine Regelung der aktiven Dämpfung von Kontaktschwingungen kann in vorteilhafter Weise mit Hilfe eines an sich bekannten Regelkreises arbeiten. Ein Sensor erfaßt dabei die Ist-Werte der vorhandenen Schwingungen der Walzen. Diese Werte werden einer Steuerrechnereinheit zur Ermittlung von Stellgrößen für die aktive Dämpfung aufgrund eines Abgleiches der Ist-Werte mit vorgegebenen Soll-Werten weitergegeben. Aus Übersichtlichkeitsgründen wurde in den Figuren auf zeichnerische Darstellung der Regelung verzichtet.

## Patentansprüche

1. Verfahren zur Dämpfung von Kontaktschwingungen rotierender Walzen in einer Papiermaschine, insbesondere aber in einer Streicheinrichtung, wobei die Walzen stimseitig in Lagerungen gehalten werden und mindestens zwei Walzen miteinander einen Nip bilden, wobei eine der nipbildenden Walzen abschwenkbar oder abfahrbar ist, und
die Dämpfung aktiv erfolgt, wobei die aktive Anregung , das heißt eine phasenversetzte Gegenschwingung, von außen direkt und/oder indirekt auf wenigstens eine Lagerstelle einer Walze wirkt.

2. Verfahren nach Anspruch 1,
**dadurch gekennzeichnet, daß**
die direkte aktive Anregung auf wenigstens eine stirnseitige Lagerstelle an Führerund/Oder Triebseite eingeleitet wird.

3. Verfahren nach Anspruch 1,
**dadurch gekennzeichnet, daß**
die indirekte aktive Anregung über den Anschwenkmechanismus der anschwenkbaren Walze eingeleitet wird.

4. Verfahren nach Ansprüchen 1 bis 3,
**dadurch gekennzeichnet, daß**
die Gegenschwingung eine Sinusschwingung ist oder eine impulsartige Schwingungscharakteristik aufweist.

5. Verfahren nach Ansprüchen 1 bis 4,
**dadurch gekennzeichnet, daß**
zur aktiven Dämpfung Aktuatoren mit einer Dämpfungsfrequenz gemäß f = 1/T verwendet werden, wobei T als Schwingungsdauer ein ganzzahliges Vielfaches von der zu dämpfenden Schwingung ist.

6. Verfahren nach Anspruch 3,
**dadurch gekennzeichnet, daß**
zur indirekten Dämpfung der Dämpfungsaktuator in Reihe mit jenem Aktuator geschaltet ist, der die Verschwenkbewegung der verschwenkbaren Walze ausführt, wobei sich deren beider Hübe addieren.

7. Verfahren nach einem oder mehreren der vorangehenden Ansprüche,
**dadurch gekennzeichnet, daß**
solche Aktuatoren für die aktive Anregung verwendet werden, die auf einem thermischen, hydraulischen, pneumatischen, elektrischen, elektromagnetischen, magnetischen, magnetostriktiven oder piezoelektrischen Wege arbeiten.

8. Verfahren nach einem oder mehreren der vorangehenden Ansprüche,
**dadurch gekennzeichnet, daß**
die Wirkrichtung der aktiven Anregung im wesentlichen der radialen Verbindungslinie zwischen den Rotationsachsen der nipbildenden Walzen entspricht.

9. Verfahren nach einem oder mehreren der vorangehenden Ansprüche,
**dadurch gekennzeichnet, daß**
die aktive Dämpfung mit Hilfe eines Regelkreises arbeitet, wobei ein Sensor die ungewollten Schwingungen der Walzen erfaßt und diese einer Steuerungsrechnungseinheit zur Ermittlung von Stellgrößen für die aktive Dämpfung aufgrung eines Abgleiches der Ist-Werte mit vorgegebenen Soll-Werten weitergibt.

10. Verfahren nach Anspruch 9,
**dadurch gekennzeichnet, daß**
jeder Dämpfungsaktuator mit einem eigenen Regelkreis arbeitet, wobei diese aufeinander abgestimmt werden.

11. Vorrichtung zur Dämpfüng von Kontaktschwingungen von sich drehenden Walzen in einer Papiermaschine, insbesondere in einer Streichmaschine,
- mit mindestens zwei Walzen, die gegeneinander gepreßt miteinander einen Nip bilden,
- die Walzen sind stirnseitig in Lagerungen gehalten,
- eine der nipbildenden Walzen ist abschwenkbar ausgebildet, wobei
Aktuatoren (10,11,12) vorgesehen sind, die eine aktive Anregung , das heißt eine phasenversetzte Gegenschwingung, von außen direkt und/oder indirekt auf wenigstens eine Lagerstelle (7,9) einer Walze (1,2,13,14) einleiten.

12. Vorrichtung nach Anspruch 11,
**dadurch gekennzeichnet, daß**
an diejenige Walze, die eine aktive Anregung, das heißt Gegenschwingung, erfährt, nur ein Aktuator an Führer- und/oder Triebseite gekoppelt ist.

13. Vorrichtung nach Anspruch 11,
**dadurch gekennzeichnet, daß**
an diejenige Walze, die eine aktive Anregung erfährt, zwei Aktuatoren gekoppelt sind, deren Wirkrichtungen im wesentlichen senkrecht aufeinander treffen.

14. Vorrichtung nach Anspruch 11,
**dadurch gekennzeichnet, daß**
die miteinander einen Nip bildenden Walzen (1,2,13,14) jeweils mit einem Aktuator versehen sind, deren Wirkrichtung vorzugsweise gegen den Nip verläuft.

15. Vorrichtung nach wenigstens einem der Ansprüche 11 bis 14,
**dadurch gekennzeichnet, daß**
ein Aktuator (12) an den Anschwenkmechanismus (5) der anschwenkbaren Walze (2) gekoppelt ist, wobei der Aktuator (12) in Reihe mit dem Schwenkaktuator (8) geschaltet ist.

16. Vorrichtung nach einem oder mehreren der Ansprüche 11-15,
**dadurch gekennzeichnet, daß**
ein Regelkreis mit wenigstens einem Sensor und einer Steuerungsrechnereinheit zur Regelung der aktiven Dämpfung vorgesehen ist.

## Claims

1. Method of damping contact vibrations of rotating rolls in a papermaking machine, but in particular in a coating device, the rolls being held in mountings at the ends and at least two rolls forming a nip with each other, it being possible for one of the nip-forming rolls to be pivoted away or moved away, and the damping being carried out actively, the active excitation, that is to say a phase-shifted opposing vibration, acting from the outside directly and/or indirectly on at least one bearing point of a roll.

2. Method according to Claim 1, **characterized in that** the direct active excitation is introduced onto at least one end bearing point on the operator and/or drive side.

3. Method according to Claim 1, **characterized in that** the indirect active excitation is introduced via the pivoting mechanism of the roll that can be pivoted away.

4. Method according to Claims 1 to 3, **characterized in that** the opposing vibration is a sinusoidal vibration or has a pulse-like vibration characteristic.

5. Method according to Claims 1 to 4, **characterized in that** for the purpose of active damping, actuators with a damping frequency according to f = 1/T are used, T, as the period of a vibration, being an integral multiple of the vibration to be damped.

6. Method according to Claim 3, **characterized in that** for the purpose of indirect damping, the damping actuator is connected in series with that actuator which carries out the pivoting movement of the pivotable roll, their two strokes adding.

7. Method according to one or more of the preceding claims, **characterized in that** the actuators used for the active excitation are those which operate in a thermal, hydraulic, pneumatic, electrical, electromagnetic, magnetic, magnetostrictive or piezoelectric way.

8. Method according to one or more of the preceding claims, **characterized in that** the active direction of the active excitation substantially corresponds to the radial connecting line between the axes of rotation of the nip-forming rolls.

9. Method according to one or more of the preceding claims, **characterized in that** the active damping operates with the aid of a control loop, a sensor registering the undesired vibrations of the rolls and passing these onto a control computing unit to determine actuating variables for the active damping on the basis of a comparison between the actual values and predefined desired values.

10. Method according to Claim 9, **characterized in that** each damping actuator operates with its own control loop, these being coordinated with one another.

11. Apparatus for damping contact vibrations of rotating rolls in a papermaking machine, in particular in a coating machine,
- having at least two rolls which, pressed against each other, form a nip with each other,
- the rolls are held in mountings at the ends,
- one of the nip-forming rolls is constructed such that it can be pivoted away,
actuators (10, 11, 12) being provided, which introduce an active excitation, that is to say a phase-offset opposing vibration, from the outside directly and/or indirectly onto at least one bearing point (7, 9) of a roll (1, 2, 13, 14).

12. Apparatus according to Claim 11, **characterized in that** the roll which experiences active excitation, that is to say an opposing vibration, has only one actuator coupled to it on the operator and/or drive side.

13. Apparatus according to Claim 11, **characterized in that** the roll which experiences active excitation has two actuators coupled to it, whose active directions meet each other substantially perpendicularly.

14. Apparatus according to Claim 11, **characterized in that** the rolls (1, 2, 13, 14) that form a nip with each other are each provided with an actuator, whose active direction preferably runs towards the nip.

15. Apparatus according to at least one of Claims 11 to 14, **characterized in that** an actuator (12) is coupled to the pivoting mechanism (5) of the roll (2) that can be pivoted in, the actuator (12) being connected in series with the pivoting actuator (8).

16. Apparatus according to one or more of Claims 11 - 15, **characterized in that** a control loop is provided with at least one sensor and a control computing unit for regulating the active damping.

## Revendications

1. Procédé pour l'amortissement de vibrations de contact de rouleaux rotatifs dans une machine à papier, en particulier toutefois dans un dispositif d'enduction, dans lequel les rouleaux sont maintenus par leurs bouts dans des paliers et au moins deux rouleaux forment ensemble une ligne de contact, l'un des rouleaux formant la ligne de contact pouvant être écarté par pivotement ou enlevé, et l'amortissement s'effectuant activement, l'amorçage actif, c'est-à-dire une vibration contraire en décalage de phase, agit depuis l'extérieur directement et/ou indirectement sur au moins un point d'appui d'un rouleau.

2. Procédé selon la revendication 1,
**caractérisé en ce que**
l'amorçage actif direct sur au moins un point d'appui du côté du bout est introduit au niveau d'un côté directeur et/ou d'entraînement.

3. Procédé selon la revendication 1,
**caractérisé en ce que**
l'amorçage actif indirect est introduit par le biais du mécanisme de rapprochement par pivotement du rouleau pouvant se rapprocher par pivotement.

4. Procédé selon les revendications 1 à 3,
**caractérisé en ce que**
la vibration contraire étant une vibration sinusoïale ou présentant une caractéristique de vibration de type impulsionnelle.

5. Procédé selon les revendications 1 à 4,
**caractérisé en ce que**
pour l'amortissement actif, on utilise des actionneurs avec une fréquence d'amortissement f = 1/T, où T est la durée de la vibration sous forme d'un multiple entier de la vibration à amortir.

6. Procédé selon la revendication 3,
**caractérisé en ce que**
pour l'amortissement indirect, l'actionneur d'amortissement est monté en série avec chaque actionneur qui réalise le mouvement de pivotement du rouleau pouvant pivoter, ses deux courses s'additionnant.

7. Procédé selon l'une ou plusieurs des revendications précédentes,
**caractérisé en ce que**
l'on utilise pour l'amorçage actif des actionneurs qui fonctionnent de manière thermique, hydraulique, pneumatique, électrique, électromagnétique, magnétique, magnétostrictive ou piézoélectrique.

8. Procédé selon l'une ou plusieurs des revendications précédentes,
**caractérisé en ce que**
la direction d'action de l'amorçage actif correspond essentiellement à la ligne de liaison radiale entre les axes de rotation des rouleaux formant la ligne de contact.

9. Procédé selon l'une ou plusieurs des revendications précédentes,
**caractérisé en ce que**
l'amortissement actif fonctionne à l'aide d'un circuit de régulation, un capteur détectant les vibrations indésirables des rouleaux et restituant celles-ci à un ordinateur de contrôle pour déterminer des valeurs de réglage pour l'amortissement actif sur la base d'une égalisation des valeurs réelles avec les valeurs de consigne prédéfinies.

10. Procédé selon la revendication 9,
**caractérisé en ce que**
chaque actionneur d'amortissement fonctionne avec un circuit de régulation propre, ceux-ci étant harmonisés les uns aux autres.

11. Dispositif pour l'amortissement de vibrations de contact de rouleaux rotatifs dans une machine à papier, en particulier toutefois dans une machine d'enduction,
- comprenant au moins deux rouleaux qui, pressés l'un contre l'autre, forment ensemble une ligne de contact,
- les rouleaux étant maintenus par leurs bouts dans des paliers,
- l'un des rouleaux formant la ligne de contact pouvant être écarté par pivotement,
des actionneurs (10, 11, 12) étant prévus, lesquels introduisent un amorçage actif, c'est-à-dire une vibration contraire en décalage de phase, depuis l'extérieur directement et/ou indirectement sur au moins un point d'appui (7, 9) d'un rouleau (12, 13, 14).

12. Dispositif selon la revendication 11,
**caractérisé en ce que**
sur le rouleau qui subit un amorçage actif, c'est-à-dire une vibration contraire, seulement un actionneur est accouplé au niveau d'un côté directeur et/ou d'entraînement.

13. Dispositif selon la revendication 11,
**caractérisé en ce que**
sur le rouleau qui subit un amorçage actif, deux actionneurs sont accouplés, dont les directions d'action se rencontre essentiellement perpendiculairement.

14. Dispositif selon la revendication 11,
**caractérisé en ce que**
les rouleaux (12, 13, 14) formant ensemble une ligne de contact sont chacun pourvus d'un actionneur dont la direction d'action s'étend de préférence vers la ligne de contact.

15. Dispositif selon au moins l'une quelconque des revendications 11 à 14,
**caractérisé en ce**
**qu'**un actionneur (12) est accouplé au mécanisme de rapprochement par pivotement (5) du rouleau pouvant se rapprocher par pivotement (2), l'actionneur (12) étant monté en série avec l'actionneur de pivotement (8).

16. Dispositif selon l'une quelconque ou plusieurs des revendications 11 à 15,
**caractérisé en ce**
**qu'**un circuit de régulation est prévu avec au moins un capteur et un ordinateur de contrôle pour la régulation de l'amortissement actif.
